# EUROPÄISCHE PATENTSCHRIFT

(11) **EP 3 294 563 B1**
(45) Veröffentlichungstag und Bekanntmachung des Hinweises auf die Patenterteilung: **17.04.2019**
(21) Anmeldenummer: 16721117.6
(22) Anmeldetag: 28.04.2016
(51) Int. Cl.: B42D 1/00, B42D 1/02, B42D 25/24, B42F 9/00

(54) **BUCHBLOCK MIT KLAMMERELEMENT FÜR EIN BUCHARTIGES DOKUMENT SOWIE BUCHARTIGES DOKUMENT**
BOOK BLOCK WITH CLAMP ELEMENT FOR A BOOK-LIKE DOCUMENT AND BOOK-LIKE DOCUMENT
CORPS D'OUVRAGE MUNI D'UN ÉLÉMENT DE SERRAGE POUR UN DOCUMENT DE TYPE LIVRE, AINSI QUE DOCUMENT DE TYPE LIVRE

(30) Priorität: 15.05.2015 DE 102015107683
(43) Veröffentlichungstag der Anmeldung: 21.03.2018
(73) Patentinhaber: Bundesdruckerei GmbH, 10969 Berlin (DE)
(72) Erfinder: BÜTJE, Rolf, 21227 Bendestorf (DE)
(74) Vertreter: Mammel und Maser
(86) Internationale Anmeldenummer: PCT/EP2016/059487
(87) Internationale Veröffentlichungsnummer: WO 2016/184657

(56) Entgegenhaltungen:
- DE-A1- 19 826 539
- US-B1- 6 270 120

## Beschreibung

Die Erfindung betrifft einen Buchblock für ein buchartiges Dokument sowie ein buchartiges Dokument, insbesondere Wert- und/oder Sicherheitsdokument.

Aus der US 6,270,120 B1 ist ein Bindeelement zum Umgreifen von deckungsgleich zueinander ausgerichteten und miteinander verbundenen Seiten bekannt. Dieses Bindeelement bildet einen Buchrücken eines Dokumentenstapels. US 6 270 120 B1 offenbart ein Buchblock für ein buchartiges Dokument mit mehreren übereinander liegenden Datenseiten, die mit einer Seitenkante deckungsgleich zueinander ausgerichtet und miteinander verbunden sind und einen Buchblockrücken bilden, wobei an einer Außenseite der oberen und unteren Datenseite, ein Klammerelement angreift, welches den Buchblockrücken umgreift. US 6 270 120 B1 offenbart nicht, dass die Datenseiten entlang einer Falzkante miteinander verbunden sind.

Aus der DE 198 26 539 A1 ist des Weiteren ein Bindeelement zum Binden eines aus losen Blättern bestehenden Dokumentenstapels bekannt.

Aus der DE 10 2005 010 364 A1 ist ein buchartiges Dokument bekannt, welches einen Buchumschlag mit einem Buchblock umfasst. Der Buchblock besteht aus mehreren Datenseiten und einem Vorsatz, die miteinander vernäht sind. Zum Einhängen des Buchblocks in den Bucheinband wird der Vorsatz mit dem Bucheinband verklebt. Zwischen dem Bucheinband und dem Vorsatz ist ein Träger vorgesehen, welcher ebenfalls mit den Datenseiten vernäht ist. Dieser Träger dient zur Erhöhung der mechanischen Stabilität, insbesondere gegen das Ausreißen der Naht, und kann als Sicherheitsmerkmal einen Datenträger aufnehmen. Bei diesen buchartigen Dokumenten ist der Bucheinband durch eine Buchdeckeneinlage steif ausgebildet. Sofern keine Buchdeckeneinlage vorgesehen ist, wird dieser Bucheinband selbst steif ausgebildet, um den Buchblock sicher aufzunehmen.

Des Weiteren sind buchartige Dokumente, insbesondere Passbücher, bekannt, welche einen Bucheinband aufweisen, der biegeelastisch ist und ein sogenanntes Softcover bildet. Solche buchartigen Dokumente zeigen zumeist ein schlechtes Aufsperrverhalten, das heißt, dass sich das buchartige Dokument nach einem einmaligen Öffnen nicht wieder vollständig schließt, sondern eine Buchdecke beziehungsweise eine Hälfte des Bucheinbandes hochsteht. Dieses Aufsperrverhalten verschlechtert sich insbesondere dann, wenn der Falzbereich des Bucheinbandes überdehnt wurde.

Der Erfindung liegt die Aufgabe zugrunde, einen Buchblock sowie ein buchartiges Dokument mit einem Buchblock vorzuschlagen, wodurch das Aufsperrverhalten verbessert wird.

Diese Aufgabe wird durch einen Buchblock für ein buchartiges Dokument, insbesondere Wert- und/oder Sicherheitsdokument, gelöst, bei welchem der Buchblock mit mehreren übereinander liegenden Seiten mit einem Klammerelement in einer gefalteten Anordnung gehalten wird, wobei das Klammerelement jeweils an einer Außenseite der oberen und unteren Datenseite oder eines Vorsatzes angreift sowie den Buchblockrücken umgreift, wobei durch das Aufschlagen einzelner Datenseiten (18) oder des Vorsatzes (14) Rückstellkräfte in dem Klammerelement (32) erzeugt werden, so dass beim Loslassen der Datenseiten (18) oder des Vorsatzes (14) aufgrund dieser Rückstellkraft der Buchblock (28) wieder geschlossen und in eine gefalzte Anordnung (29) übergeführt wird. Ein solches Klammerelement ist elastisch nachgiebig ausgebildet, wodurch ein Aufschlagen einzelner Datenseite ermöglicht ist. Durch das Aufschlagen einzelner Datenseiten oder des Vorsatzes werden Rückstellkräfte in dem Klammerelement erzeugt, so dass beim Loslassen der Datenseiten oder des Vorsatzes aufgrund dieser Rückstellkraft der Buchblock wieder geschlossen und in eine gefalzte Anordnung übergeführt wird.

Bevorzugt ist das Klammerelement U-förmig oder C-förmig ausgebildet und liegt jeweils mit zumindest einem Abschnitt des jeweiligen Schenkels an der Außenseite der oberen und unteren Datenseite oder des Vorsatzes an. Durch die U-förmige oder C-förmige Ausgestaltung des Klammerelementes ist ein einfacher konstruktiver Aufbau gegeben, der einerseits ein Aufklappen der einzelner Datenseiten ermöglicht und anderseits nach dem Loslassen der Datenseiten eine Schließung des Buchblocks bewirkt, ohne dass eine Verformung oder Überdehnung des Klammerelements erfolgt.

Das Klammerelement weist bevorzugt zwischen den freien, an den Außenseiten der Datenseiten oder des Vorsatzes anliegenden Schenkeln zumindest abschnittsweise einen geschlossenen Rückenabschnitt auf. Die durch die Einbringung von einzelnen oder mehreren Ausnehmungen beziehungsweise Fenstern in den Rückenabschnitt oder die Ausgestaltung eines durchgehend geschlossenen Rückenabschnitts kann die Rückstellkraft bestimmt werden, ohne dass zusätzlich weitere Elemente an dem Klammerelement vorgesehen sind. Dadurch kann eine einfache Anpassung an unterschiedliche Anzahlen von Datenseiten für die Erzeugung einer hinreichenden Rückstellkraft zur Erzielung des gewünschten Aufsperrverhaltens eingestellt werden.

Eine weitere vorteilhafte Ausgestaltung des U-förmigen oder C-förmigen Klammerelementes sieht vor, dass zwischen den Schenkeln ein gekrümmter, insbesondere kreisbogenförmiger, oder ein planer Rückenabschnitt ausgebildet ist. Bei mehreren übereinander liegenden Datenseiten, die als Doppelseiten ausgebildet sind und in einer gefalzten Anordnung zueinander liegen und eine Falzkante bilden, ist bevorzugt ein kreisbogenförmiger Rückenabschnitt vorgesehen, da dieser Rückenabschnitt an den Krümmungsverlauf der äußersten Datenseiten oder des Vorsatzes der gefalzten Anordnung anpassbar ist. Alternativ können auch mehrere übereinander liegende Datenseiten in Form eines Blockes vorgesehen sein, bei welchen die einzelnen Datenseiten mit jeweils einer Seitenkante deckungsgleich ausgerichtet und übereinander liegend angeordnet sind und insbesondere entlang der Stirnkanten eine Verklebung, Verschweißung oder Laminierung aufweisen. In einem solchen Fall kann auch ein planer Rückenabschnitt vorgesehen sein, an welchem die Schenkel im rechten Winkel dazu angeordnet sein können und an den jeweiligen Außenseiten der äußeren Datenseiten oder des Vorsatzes anliegen.

Bevorzugt sind die Schenkel vollflächig, insbesondere als ein durchgehendes streifenförmiges Band, ausgebildet.

Eine alternative Ausgestaltung der Schenkel sieht vor, dass diese aus mehreren Einzelfingern ausgebildet sind. Dadurch kann wiederum die Rückstellkraft in einfacher Weise eingestellt und angepasst werden, indem die Einzelfinger bezüglich deren Breite und/oder deren Länge und/oder der Anzahl entlang eines Buchrückens bestimmt werden können.

Bevorzugt erstreckt sich das Klammerelement vollständig entlang des Buchrückens und überdeckt den daran angrenzenden Randbereich der Datenseiten. Somit kann durch das Klammerelement ein geschlossener Buchrücken geschaffen werden.

Eine einfache Herstellung des Klammerelementes wird durch die Bereitstellung eines vollflächigen bandförmigen Materials ermöglicht, aus welchem das Klammerelement hergestellt ist. Dies kann in einfacher Weise ausgeschnitten werden oder - sofern das bandförmige Material die Breite oder Länge des Klammerelements aufweist - entsprechend abgelängt werden, so dass eine darauf folgende Biegung in eine U-förmige oder C-förmige Kontur genügt, um das Klammerelement fertigzustellen.

Bevorzugt ist das Klammerelement aus einem superelastischen Material, insbesondere einer Formgedächtnislegierung oder einem Formgedächtnispolymer, hergestellt. Dadurch wird ermöglicht, dass dieses superelastische Material beim Öffnen des Buchblocks nicht bricht und beim Loslassen der Datenseiten des Buchblocks wieder die Datenseite in eine geschlossene, insbesondere gefalzte, Anordnung zurückführt.

Bei der Verwendung von einem superelastischen Material, insbesondere einer Formgedächtnislegierung auf der Basis von Ni/Ti, sind Materialstärken von weniger als 0,5 mm, insbesondere 0,1 mm oder weniger, vorgesehen. Diese genügen, um das Aufsperrverhalten des Buchblocks zu verbessern.

Bevorzugt ist das Klammerelement auf die übereinander liegenden Datenseiten aufgesteckt und durch die auf die äußeren Datenseiten wirkende Klemmkraft der Schenkelenden selbsthaltend fixiert. Dadurch bedarf es keines zusätzlichen Aufwandes, um das Klammerelement mit dem Buchblock zu verbinden.

Die der Erfindung zugrunde liegende Aufgabe wird des Weiteren durch ein buchartiges Dokument, insbesondere Wert- und/oder Sicherheitsdokument, gelöst, welches einen Bucheinband umfasst, der mit einem Buchblock nach einem der vorbeschriebenen Ausführungsformen verbunden ist. Durch die dünne Ausbildung des Klammerelementes kann der Buchblock in herkömmlicher Weise in einen Bucheinband eingehängt werden. Dadurch, dass das Klammerelement den Buchblock außen umgreift und der Bucheinband mit einer äußersten Datenseite oder einem Vorsatz des Buchblocks verbunden wird, kann nach dem Öffnen des buchartigen Dokumentes auch ein Schließen des Bucheinbandes ermöglicht werden.

Eine bevorzugte Ausführungsform des buchartigen Dokumentes sieht vor, dass der Bucheinband und der Vorsatz oder die äußerste Datenseite des Buchblocks mit dem Bucheinband vorzugsweise mit einem Klebemittel verbunden sind. Da das Klammerelement auf die äußerste Datenseite beziehungsweise den Vorsatz wirkt, die beziehungsweise der mit dem Bucheinband verbunden ist, erfolgt zwangsweise auch ein Schließen des Bucheinbandes.

Der Bucheinband ist bevorzugt biegeelastisch ausgebildet und besteht beispielsweise aus einer Kunststofffolie, so dass ein Softcover ausgebildet ist. Alternativ kann zur Ausbildung bevorzugt ein weicher biegeelastischer Bucheinband aus Papier, Pappe oder einem Verbundmaterial vorgesehen sein.

Des Weiteren ist vorteilhafterweise zwischen dem Bucheinband und dem Klammerelement eine klebemittelfreie Zone vorgesehen. Dadurch kann bei mehrmaligem Öffnen die Ausbildung eines faltigen oder gebrochenen Bucheinbandes oder Falzbereich verhindert werden.

Des Weiteren kann der Buchblock zumindest ein Einlageblatt, insbesondere mit einer Lasche, umfassen. Das Einlageblatt kann eine Personalisierdatenseite sein. Das Klammerelement kann auch für einen solchen Buchblock oder ein personalisiertes Dokument vorgesehen sein und ebenso das Aufsperrverhalten verbessern.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1 eine perspektivische Darstellung eines erfindungsgemäßen buchartigen Dokumentes,
Figur 2 eine perspektivische Ansicht eines erfindungsgemäßen Buchblocks für ein buchartiges Dokument gemäß Figur 1,
Figur 3 eine perspektivische Ansicht einer alternativen Ausführungsform des Buchblocks gemäß Figur 2 und
Figur 4 eine perspektivische Ansicht einer weiteren alternativen Ausführungsform des Buchblocks gemäß Figur 2.

In Figur 1 ist ein buchartiges Dokument 11 dargestellt. Bei diesem buchartigen Dokument 11 handelt es sich beispielsweise um ein Identifikationsdokument, wie ein Passbuch, ein Sparbuch oder dergleichen. Das Dokument 11 umfasst einen Bucheinband 12. Auf einer Innenseite des Bucheinbandes 12 ist ein Vorsatz 14 vorgesehen, der an dem Bucheinband 12 befestigt, insbesondere verklebt, ist. Über eine gemeinsame Naht 16 sind mehrere Datenseiten 18 mit dem Vorsatz 14 verbunden. Die Datenseite 18, beispielsweise eine Innenseite des buchartigen Dokumentes 11, dient im Falle eines Passbuches oder Reisepasses zur Aufnahme von Visa oder Stempeln. Die Datenseite 18 ist beispielsweise als Doppelseite ausgebildet und umfasst zwei Einzelseiten. Die Naht 16 verläuft innerhalb eines Falzbereiches 27 entlang einer Falzkante 34 der Datenseiten 18.

Des Weiteren kann das buchartige Dokument 11 ein Einlageblatt 17 umfassen. Ein solches Einlageblatt 17 kann mit einer Lasche 19 eingebunden sein und ist insbesondere als Personalisierdatenseite ausgebildet.

In Figur 2 ist ein Buchblock 28 perspektivisch dargestellt, welcher zusammen mit dem Bucheinband 12 das buchartige Dokument 11 gemäß Figur 1 bildet. Die Datenseiten 18, das Einlageblatt 17 mit einer Lasche 19 und der Vorsatz 14 sind in einer gefalzten Anordnung 29 vorgesehen, wobei diese entlang der Falzkante 34 gefalzt sind. An einem durch die gefalzte Anordnung 29 gebildeten Buchblockrücken 31 ist ein Klammerelement 32 vorgesehen, welches den Buchblockrücken 31 umgreift sowie einen Randbereich des Vorsatzes 14 und - sofern dieser nicht vorgesehen ist - an der äußersten Datenseite 18 angreift.

Dieses Klammerelement 32 ist aus einem elastischen Material, insbesondere einem superelastischen Material, ausgebildet. Beispielsweise kann hierfür eine Formgedächtnislegierung, insbesondere auf der Basis von Ni/Ti verwendet werden. Ebenso kann ein Formgedächtnispolymer eingesetzt werden.

Das Klammerelement 32 weist eine längliche U-förmige Gestalt auf, wobei deren Schenkel 36, 37, insbesondere die freien Schenkelenden 38, 39 der Schenkel 36, 37, an der Außenseite des Vorsatzes 14 anliegen und eine aufeinander zugerichtete Kraftrichtung aufweisen, so dass der Buchblock 28 selbständig in einer geschlossenen Form oder in der gefalzten Anordnung 29 gehalten ist. Die Schenkel 36, 37 sind durch einen Rückenabschnitt 41 miteinander verbunden, wobei gemäß dem Ausführungsbeispiel in Figur 2 vorgesehen ist, dass der Rückenabschnitt gekrümmt ist oder einen kreisbogenförmigen Verlauf aufweist. Vorteilhafterweise entspricht diese kreisbogenförmige Kontur des Rückenabschnitts 41 der Kontur der äußersten Datenseite 18 oder dem Vorsatz 14 in der gefalzten Anordnung 29. Dadurch kann das Klammerelement 32 unmittelbar an der äußersten Datenseite 18 und dem Vorsatz 14 anliegen und auf die äußerste Datenseite 18 oder den Vorsatz 14 einwirken. Beim Aufschlagen des Buchblocks 29 wird das Klammerelement 32 aufgebogen, und gleichzeitig werden darin Rückstellkräfte erzeugt, durch welche nach dem Loslassen der Datenseiten 18 und/oder des Vorsatzes 14 ein selbständiges Schließen bewirkt wird, so dass der Buchblock 28 in die gefalzte Anordnung 29 zurückkehrt.

Das Klammerelement 32 gemäß Figur 2 besteht vorzugsweise aus einem bandförmigen Material und ist vollflächig ausgebildet. Dieses erstreckt sich entlang des gesamten Buchblockrückens 31 und in einen Randbereich der äußersten Datenseite 18 oder des Vorsatzes 14, so dass zumindest die innenliegende Naht 16 überdeckt ist und innerhalb der sich in Richtung auf die Datenseite 18 erstreckenden Schenkel 38, 39 liegt. Zum Positionieren und Befestigen des Klammerelementes 32 am Buchblock 28 ist der Buchblock 28 in eine gefalzte Anordnung 29 übergeführt und gehalten. Die freien Schenkelenden 38, 39 der Schenkel 36, 37 des Klammerelementes 32 werden geringfügig aufgebogen, um anschließend das Klammerelement 32 auf den Buchblockrücken 31 aufzusetzen, so dass die freien Schenkelenden 38, 39 an der Außenseite des Vorsatzes 14 oder der Datenseite 18 anliegen und angreifen. Von der Klemmkraft des Klammerelementes 31 erfolgt eine selbsthaltende Fixierung am Buchblock 28.

In Figur 3 ist eine alternative Ausführungsform des Klammerelementes 32 zum Klammerelement 32 in Figur 2 dargestellt. Bei dieser Ausführungsform sind die Schenkel 36, 37 durch mehrere zueinander benachbarte Einzelfinger 43 ausgebildet. Beispielsweise können die Einzelfinger 43 alle gleich lang ausgebildet sein. Alternativ kann die Länge der Einzelfinger 43 auch voneinander abweichen. Die Breite der Einzelfinger 43 beziehungsweise deren Abstände zueinander kann in Abhängigkeit der aufzubringenden Rückstellkraft ausgewählt werden, wobei die Rückstellkraft auch in Abhängigkeit des verwendeten Materials und/oder der Wandmaterialstärke des Klammerelementes 32 steht. Bei dieser Ausführungsform ist der Rückenabschnitt 41 des Klammerelementes 32 beispielsweise vollflächig ausgebildet und erstreckt sich entlang über den gesamten Buchblockrücken 31.

Bei den vorbeschriebenen Ausführungsformen des Buchblocks 28 gemäß den Figuren 2 und 3 kann anstelle der Ausbildung einer Naht entlang einer Falzkante auch ein Schweißen oder Laminieren entlang der Falzkante 34 oder eine Kombination aus einem Vernähen, Verschweißen und/oder Laminieren vorgesehen sein.

In Figur 4 ist eine alternative Ausgestaltung des Klammerelementes 32 zu den Figuren 2 und 3 dargestellt. Diese alternative Ausgestaltung des Klammerelementes 32 ist an einen abweichenden Aufbau des Buchblocks 28 angepasst. Bei dieser Ausführungsform sind die Datenseiten 18 und gegebenenfalls das Einlageblatt 17 und der Vorsatz 14 an einer zum Buchblockrücken 31 weisenden Seitenkante 44 gemeinsam ausgerichtet und beispielsweise durch eine Verklebung oder Verschweißung miteinander verbunden. Das Klammerelement 32 weist wiederum eine U-förmige Gestalt auf, wobei zwischen den beiden Schenkeln 36, 37 ein planer Rückenabschnitt 41 ausgebildet ist. Dieser plane Rückenabschnitt 41 liegt vorteilhafterweise an den Seitenkanten der Datenseiten 18 und/oder des Einlageblattes 17 und/oder des Vorsatzes 14 an. Alternativ kann auch ein runder oder kreisbogenförmiger Rücken ausgebildet sein.

Eine weitere Variante des Klammerelementes 32 ist in Figur 4 dargestellt. Beispielsweise können im Rückenabschnitt 41 Ausnehmungen und/oder Fenster 46 eingebracht werden, durch welche der Rückenabschnitt 41 gezielt geschwächt und dadurch wiederum die Rückstellkraft bestimmt werden kann. Solche Ausnehmungen können auch bei der Ausführungsform des Klammerelementes gemäß den Figuren 2 und 3 vorgesehen sein. Ebenso kann die Ausbildung von Einzelfingern 43 gemäß dem Klammerelement 32 in Figur 3 auch bei dem Klammerelement 32 gemäß Figur 4 vorgesehen sein.

Durch die Ausgestaltung eines Buchblocks 28 mit einem Klammerelement 32 kann ein buchartiges Dokument 11 geschaffen werden, bei welchem das Aufsperrverhalten verbessert wird. Dabei kann das buchartige Dokument 11 sowohl mit einem Bucheinband 12 ausgebildet sein, der beispielsweise aus Pappe, Papier oder Kunststoff ausgebildet ist und eine Eigensteifigkeit aufweist oder ohne festen Bucheinband mit einem sogenannten Softcover.

**Bezugszahlenliste**

| | |
|---|---|
| 11. Buchartiges Dokument | 32. Klammerelement |
| 12. Bucheinband | 34. Falzkante |
| 14. Vorsatz | 36. Schenkel |
| 16. Naht | 37. Schenkel |
| 17. Einlageblatt | 38. Schenkelende |
| 18. Datenseite | 39. Schenkelende |
| 19. Lasche | 41. Rückenabschnitt |
| 27. Falzbereich | 43. Einzelfinger |
| 28. Buchblock | 44. Seitenkante |
| 29. Gefalzte Anordnung | 46. Fenster |
| 31. Buchblockrücken | |

## Patentansprüche

1. Buchblock für ein buchartiges Dokument mit mehreren übereinander liegenden Datenseiten (18),
die entlang einer Falzkante (34) miteinander verbunden sind und in einer gefalzten Anordnung (29) entlang der Falzkante (34) einen Buchblockrücken (31) bilden, wobei an einer Außenseite der oberen und unteren Datenseite (18) oder an einer Außenseite eines Vorsatzes (14) des Buchblockes (28), der die obere und untere Datenseite (18) überdeckt, ein elastisch nachgiebiges Klammerelement (32) angreift, welches den Buchblockrücken (31) umgreift, wobei durch das Aufschlagen einzelner Datenseiten (18) oder des Vorsatzes (14) Rückstellkräfte in dem Klammerelement (32) erzeugt werden, so dass beim Loslassen der Datenseiten (18) oder des Vorsatzes (14) aufgrund dieser Rückstellkraft der Buchblock (28) wieder geschlossen und in eine gefalzte Anordnung übergeführt wird.

2. Buchblock nach Anspruch 1, **dadurch gekennzeichnet, dass** das Klammerelement (32) U-förmig oder C-förmig ausgebildet ist und jeweils mit einem Abschnitt eines Schenkels (36, 37) an der Außenseite der Datenseite (18) oder des Vorsatzes (14) anliegt.

3. Buchblock nach Anspruch 2, **dadurch gekennzeichnet, dass** das Klammerelement (32) zwischen den an der Außenseite der Datenseite (18) oder dem Vorsatz (14) anliegenden Schenkeln (36, 37) zumindest abschnittsweise einen geschlossenen Rückenabschnitt (41) aufweist.

4. Buchblock nach Anspruch 2, **dadurch gekennzeichnet, dass** das U-förmige Klammerelement (32) zwischen den Schenkeln (36, 37) einen gekrümmten, insbesondere einen kreisbogenförmigen, oder einen planen Rückenabschnitt (41) aufweist.

5. Buchblock nach Anspruch 2 bis 4, **dadurch gekennzeichnet, dass** die Schenkel (36, 37) als durchgehendes streifenförmiges Band oder aus mehreren Einzelfingern (43) ausgebildet sind.

6. Buchblock nach einem der vorhergehenden Ansprüche, **dadurch gekennzeichnet, dass** das Klammerelement (32) sich vollständig entlang des Buchblockrückens (31) erstreckt und einen daran angrenzenden Randbereich der Datenseiten (18) oder des Vorsatzes (14) überdeckt.

7. Buchblock nach einem der vorhergehenden Ansprüche, **dadurch gekennzeichnet, dass** das Klammerelement (32) aus einem vollflächigen, bandförmigen Material hergestellt ist.

8. Buchblock nach einem der vorhergehenden Ansprüche, **dadurch gekennzeichnet, dass** das Klammerelement (32) aus einem superelastischen Material, insbesondere einer Formgedächtnislegierung oder aus einem Formgedächtnispolymer, hergestellt ist.

9. Buchblock nach einem der vorhergehenden Ansprüche, **dadurch gekennzeichnet, dass** das Klammerelement (32) eine Wandstärke von weniger als 0,5 mm, insbesondere 0,1 mm oder weniger, aufweist.

10. Buchblock nach einem der vorhergehenden Ansprüche, **dadurch gekennzeichnet, dass** das Klammerelement (32) auf die Außenseite der oberen und unteren Datenseite (18) oder des Vorsatzes (14) aufgesteckt und durch die Klemmkraft der Schenkelenden (38, 39) der Schenkel (36, 37) des Klammerelementes (32) selbsthaltend fixiert ist.

11. Buchartiges Dokument, insbesondere Wert- und/oder Sicherheitsdokument, mit einem Bucheinband (12), **dadurch gekennzeichnet, dass** ein Buchblock (28) nach einem der Ansprüche 1 bis 10 mit dem Bucheinband (12) verbunden ist.

12. Buchartiges Dokument nach Anspruch 11, **dadurch gekennzeichnet, dass** der Bucheinband (12) und ein Vorsatz (14) des Buchblocks (28) oder die Außenseite der obersten und untersten Datenseite (18) des Buchblocks (28) und der Bucheinband (12) miteinander verbunden, insbesondere verklebt, sind.

13. Buchartiges Dokument nach Anspruch 11, **dadurch gekennzeichnet, dass** der Bucheinband (12) biegeelastisch ausgebildet ist und vorzugsweise aus einer Kunststofffolie, Pappe, Papier oder einem Verbund der vorgenannten Materialien besteht.

14. Buchartiges Dokument nach Anspruch 11, **dadurch gekennzeichnet, dass** zwischen dem Bucheinband (12) und dem Klammerelement (32) eine klebemittelfreie Zone vorgesehen ist.

15. Buchartiges Dokument nach Anspruch 11, **dadurch gekennzeichnet, dass** der Buchblock (28) zumindest ein Einlageblatt (17), insbesondere mit einer Lasche (19), umfasst.

## Claims

1. A book block for a book-like document having a plurality of data pages (18) arranged on top of one another which are interconnected along a folded edge (34) and in their folded disposition (29) form a book block spine (31) along said folded edge (34), with a flexibly compliant clamp element (32) which engages around the book block spine (31) being applied to an outer surface of the uppermost and lowermost data pages (18) or to an outer surface of the end paper (14) of the book block (28) covering said upper and the lower data pages (18), with restoring forces being created in the clamp element (32) when the book block is opened on individual data pages (18) or on the end paper (14), such that as soon as the individual data pages (18) or the end paper (14) are no longer held open, the book block (28), due to these restoring forces, will close again an recover its folded disposition.

2. The book block as claimed in claim 1, **characterised in that** the clamp element (32) has a U-shaped or a C-shaped form, with a portion of a branch (36, 37) thereof being applied to the outer surface of the data page (18) or of the end paper (14).

3. The book block as claimed in claim 2, **characterised in that** the clamp element (32), at least in some sections, has a closed spine portion (41) extending between the branches (36, 37) which are applied to the respective outer surfaces of the data page (18) or of the end paper (14).

4. The book block as claimed in claim 2, **characterised in that** the U-shaped clamp element (32) which extends between the branches (36, 37) has an arcuate, in particular arc-shaped, or a planar spine portion (41).

5. The book block as claimed in claim 2 to 4, **characterised in that** the branches (36, 37) are realised as a continuous, strip-shaped band or as a plurality of individual fingers (43).

6. The book block as claimed in any of the preceding claims, **characterised in that** the clamp element (32) extends along the entire surface of the book block spine (31) and covers an adjacent peripheral zone of the data pages (18) or of the end paper (14).

7. The book block as claimed in any of the preceding claims, **characterised in that** the clamp element (32) is made of a band-shaped material extending over the entire surface area.

8. The book block as claimed in any of the preceding claims, **characterised in that** the clamp element (32) is made of a superelastic material, in particular of a shape memory alloy or of a shape memory polymer.

9. The book block as claimed in any of the preceding claims, **characterised in that** wall thickness of the clamp element (32) is less than 0.5 mm, in particular 0.1 mm or less.

10. The book block as claimed in any of the preceding claims, **characterised in that** the clamp element (32) is slid onto the outer surface of the uppermost and lowermost data pages (18) or of the end papers (14) and is fixed thereon in a self-retaining manner by virtue of the clamping force of the branch ends (38, 39) of the branches (36, 37) of the clamp element (32) .

11. A book-like document, in particular a document of value and/or a security document, having a binding (12), **characterised in that** a book block (28) as claimed in any one of claims 1 to 10 is attached to the binding (12) .

12. The book-like document as claimed in claim 11, **characterised in that** the binding (12) and an end paper (14) of the book block (28) or the outer surface of the uppermost and lowermost data pages (18) of the book block (28) and the binding (12) are joined together, in particular glued together.

13. The book-like document as claimed in claim 11, **characterised in that** the binding (12) is flexurally elastic and preferably consists of a plastic film, cardboard, paper or of a composite of the aforementioned materials.

14. The book-like document as claimed in claim 11, **characterised in that** an adhesive-free zone is provided between the binding (12) and the clamp element (32).

15. The book-like document as claimed in claim 11, **characterised in that** the book block (28) comprises at least one insert sheet (17) including, in particular, a tab (19).

## Revendications

1. Bloc de livret pour un document de type livret, pourvu de plusieurs pages de données (18) superposées, lesquelles sont assemblées les unes aux autres le long d'une arête de pliage (34) et forment, dans une disposition pliée (29) le long de ladite arête de pliage (34), un dos de bloc de livret (31), dans lequel un élément de serrage (32) élastiquement flexible qui enserre le dos de bloc de livret (31) appuie sur une face extérieure respective des pages de données supérieure et inférieure (18) ou sur une face extérieure d'une page de garde (14) du bloc de livret (28) qui recouvre respectivement les pages de données supérieure et inférieure (18), le fait d'ouvrir le bloc de livret à une page de données (18) quelconque ou à la page de garde (14) générant des forces de rappel dans l'élément de serrage (32) de telle sorte qu'en raison de ladite force de rappel, le bloc de livret (28) se referme et passe dans une disposition pliée lorsque l'on relâche les pages de données (18) ou la page de garde (14).

2. Bloc de livret selon la revendication 1, **caractérisé en ce que** l'élément de serrage (32) est réalisé en forme de U ou en forme de C et appuie respectivement avec une partie d'une branche (36, 37) sur la face extérieure de la page de données (18) ou de la page de garde (14).

3. Bloc de livret selon la revendication 2, **caractérisé en ce que** l'élément de serrage (32) présente, entre les branches (36, 37) appuyant sur la face extérieure de la page de données (18) ou sur la page de garde (14), au moins dans des sections données une partie de dos (41) fermée.

4. Bloc de livret selon la revendication 2, **caractérisé en ce que** l'élément de serrage (32) en forme de U présente, entre les branches (36, 37), une partie de dos (41) de forme incurvée, en particulier en forme d'arc de cercle, ou de forme plane.

5. Bloc de livret selon l'une quelconque des revendications 2 à 4, **caractérisé en ce que** les branches (36, 37) sont réalisées en tant que bande continue en forme de ruban, ou sous forme de plusieurs doigts individuels (43).

6. Bloc de livret selon l'une quelconque des revendications précédentes, **caractérisé en ce que** l'élément de serrage (32) s'étend entièrement le long du dos de bloc de livret (31) et recouvre une partie périphérique des pages de données (18) ou de la page de garde (14) qui est attenante à ce dernier.

7. Bloc de livret selon l'une quelconque des revendications précédentes, **caractérisé en ce que** l'élément de serrage (32) est fabriqué en un matériau à surface pleine en forme de bande.

8. Bloc de livret selon l'une quelconque des revendications précédentes, **caractérisé en ce que** l'élément de serrage (32) est fabriqué en un matériau super-élastique, en particulier en un alliage à mémoire de forme ou en un polymère à mémoire de forme.

9. Bloc de livret selon l'une quelconque des revendications précédentes, **caractérisé en ce que** l'élément de serrage (32) présente une épaisseur de paroi inférieure à 0,5 mm, en particulier de 0,1 mm ou moins.

10. Bloc de livret selon l'une quelconque des revendications précédentes, **caractérisé en ce que** l'élément de serrage (32) est glissé sur la face extérieure des pages de données supérieure et inférieure (18) ou de la page de garde (14) et est fixé de manière automaintenue par la force de serrage exercée par les extrémités de branche (38, 39) des branches (36, 37) de l'élément de serrage (32) .

11. Document de type livret, en particulier document de valeur et/ou document de sécurité, pourvu d'une couverture de livret (12), **caractérisé en ce qu'**un bloc de livret (28) selon l'une quelconque des revendications 1 à 10 est assemblé à la couverture de livret (12).

12. Document de type livret selon la revendication 11, **caractérisé en ce que** la couverture de livret (12) et une page de garde (14) du bloc de livret (28), ou la face extérieure des pages de données supérieure et inférieure (18) dudit bloc de livret (28) et la couverture de livret (12), sont assemblées, en particulier collées, l'une à l'autre.

13. Document de type livret selon la revendication 11, **caractérisé en ce que** la couverture de livret (12) est élastique en flexion et est constituée de préférence en une feuille en matière plastique, en carton, en papier ou en un composite des matériaux ci-avant.

14. Document de type livret selon la revendication 11, **caractérisé en ce qu'**une zone exempte de colle est prévue entre la couverture de livret (12) et l'élément de serrage (32).

15. Document de type livret selon la revendication 11, **caractérisé en ce que** le bloc de livret (28) comprend au moins une feuille intercalaire (17), en particulier pourvue d'une patte (19).
